# EUROPÄISCHE PATENTSCHRIFT

(11) **EP 1 777 340 B1**
(45) Veröffentlichungstag und Bekanntmachung des Hinweises auf die Patenterteilung: **24.12.2008**
(21) Anmeldenummer: 06121946.5
(22) Anmeldetag: 09.10.2006
(51) Int. Cl.: D21F 3/02, D21F 3/04

(54) **Pressanordnung**
Pressing arrangement
Agencement de presse

(30) Priorität: 20.10.2005 DE 102005050282
(43) Veröffentlichungstag der Anmeldung: 25.04.2007
(73) Patentinhaber: Voith Patent GmbH, 89522 Heidenheim (DE)
(72) Erfinder: Gronych, Daniel, 89522 Heidenheim (DE); Sterz, Helmut, 73466 Lauchheim (DE); Koplin, Robert, 89555 Steinheim (DE)
(74) Vertreter: Kunze, Klaus

(56) Entgegenhaltungen:
- EP-A- 1 375 740
- EP-A1- 0 576 115
- EP-A1- 1 316 641
- WO-A-01/18309
- WO-A-20/04046459
- DE-A1- 10 137 527
- DE-C- 684 680
- US-A- 4 483 745
- US-A- 5 876 565

## Beschreibung

Die Erfindung betrifft eine Pressanordnung gemäß dem Oberbegriff des Anspruchs 1. Eine derartige Pressanordnung ist aus der EP-A-1 316 641 bekannt..

Pressanordnungen mit mehreren Pressspalten sind beispielsweise in kompakter Form mit einer Zentralwalze, welche an mehreren Pressspalten beteiligt ist, bekannt.

Dabei kommt es zu einer überwiegend einseitigen Entwässerung auf der, der Zentralwalze gegenüberliegenden Seite der Faserstoffbahn. Außerdem erfolgt die Übergabe der Faserstoffbahn nach der Zentralwalze oft ungestützt. Dies erhöht die Gefahr eines Abrisses der Faserstoffbahn und begrenzt so die Maschinengeschwindigkeit.

Andere Pressanordnungen besitzen mehrere, hintereinander angeordnete, doppelt befilzte Pressspalte. Dies ermöglicht zwar eine geschlossene Führung der Faserstoffbahn, führt jedoch zu einer erhöhten Rauhigkeit durch den Kontakt mit den Pressfilzen und oft sogar noch zu einer erhöhten Rauhigkeitszweiseitigkeit der Faserstoffbahn.

Die Aufgabe der Erfindung ist es daher, die Rauhigkeit und die Rauhigkeitszweiseitigkeit der Faserstoffbahn zu vermindern und möglichst auch die Bahnführung zu verbessern.

Diese Aufgabe ist durch die Merkmale des Anspruchs 1 gelöst.

Dabei sorgen die gegenüberliegenden, glatten Kontaktflächen der Glättwalze und des Transferbandes für eine relativ gleichseitige Glättung der Faserstoffbahn und damit für eine Verminderung der Rauhigkeit sowie der Rauhigkeitszweiseitigkeit.

Die Anzahl der wasseraufnehmenden Entwässerungsbänder ist ausreichend und die erfindungsgemäße Anordnung mit zwei Entwässerungsbändern auf beiden Seiten der Faserstoffbahn sorgt für eine etwa symmetrische Entwässerung.

Um die Abrissgefahr zu vermindern und höhere Maschinengeschwindigkeiten zu ermöglichen, sollte die Faserstoffbahn möglichst im gesamten Bereich der Pressanordnung, vorzugsweise von zumindest einem Band oder einer Walze, gestützt verlaufen. Dies ist insbesondere wegen des hohen Feuchtegehaltes und damit der relativ geringen Festigkeit der Faserstoffbahn in diesem Bereich von Bedeutung.

Daher sollte das Entwässerungsband des zweiten Pressspaltes die Faserstoffbahn vom bezüglich der Faserstoffbahn gegenüberliegenden Entwässerungsband des ersten Pressspaltes übernehmen und die Faserstoffbahn nach dem zweiten Pressspalt vom vorzugsweise unter der Faserstoffbahn laufenden Transferband an ein luftdurchlässiges Übergabeband übergeben werden.

Um die Übernahme der Faserstoffbahn zu unterstützen, sollte das Übergabeband während der Übernahme der Faserstoffbahn eine besaugte Leitwalze umschlingen. Der Unterdruck dieser Leitwalze saugt die Faserstoffbahn an das Übergabeband und verstärkt die Haftung an diesem.

Anschließend sollte das Entwässerungsband des dritten Pressspaltes die Faserstoffbahn vom Übergabeband übernehmen. Dabei ist es vorteilhaft, wenn das Entwässerungsband die Faserstoffbahn im besaugten Umschlingungsbereich der besaugten Presswalze übernimmt.

Auch hierbei sorgt der Unterdruck der besaugten Presswalze für das Ansaugen der Faserstoffbahn an das übernehmende Entwässerungsband.

Mit Vorteil kann dann die Faserstoffbahn vom Entwässerungsband des dritten Pressspaltes an ein luftdurchlässiges Band einer folgenden Maschineneinheit, vorzugsweise einer Trockengruppe übergeben werden.

Auf diese Weise ergibt sich eine geschlossene Führung der Faserstoffbahn durch die Pressanordnung.

Um eine möglichst intensive und dennoch schonende Entwässerung der Faserstoffbahn zu ermöglichen, sollten der erste und/oder der zweite Pressspalt, vorzugsweise beide Pressspalte verlängert ausgeführt sein.

In besonders einfacher Ausführung kann dabei der verlängerte Pressspalt von einer vorzugsweise über der Faserstoffbahn angeordneten Schuh-Presswalze und einer zylindrischen Gegenwalze gebildet werden.

Zur Gewährleistung einer ausreichenden Glätte sowie einer möglichst geringen Haftung der Faserstoffbahn sollte die Glättwalze eine Beschichtung, vorzugsweise aus Keramik aufweisen.

Die Abgabe der Faserstoffbahn von der Glättwalze an das Entwässerungsband kann auch noch dadurch unterstützt werden, dass der Durchmesser der Glättwalze kleiner als der oder gleich dem Durchmesser der besaugten Presswalze ist.

Um die Besaugung der Presswalze an die Erfordernisse anpassen zu können, sollte die besaugte Presswalze mehrere, vorzugsweise in Bahnlaufrichtung hintereinander liegende Saugzonen aufweisen. Eine Anpassung ist so einfach über die Ausdehnung, die Lage und die unterschiedlich starke Besaugung der Zonen möglich.

Dabei ist es vorteilhaft, wenn die besaugte Presswalze im Bereich des Pressspaltes eine Hochvakuumzone besitzt, die sich vorzugsweise auch in Bahnlaufrichtung darüber hinaus erstreckt.

Der erhöhte Unterdruck sorgt für eine Wasserabfuhr des aus der Faserstoffbahn gepressten Wassers und für eine starke Haftung der Faserstoffbahn am Entwässerungsband, so dass sich die Faserstoffbahn insbesondere nach dem Pressspalt von der glatten Mantelfläche der Glättwalze sicher löst.

Hierfür sollte der Unterdruck in der Hochvakuumzone zwischen 10 und 60 kPa liegen.

Der Unterdruck im Saugbereich der besaugten Presswalze außerhalb der Hochvakuumzone sollte unter 30 kPa liegen.

Dieser Unterdruck reicht aus, um die Übernahme und das Halten der Faserstoffbahn am Entwässerungsband bis zum dritten Pressspalt in ausreichender Form zu gewährleisten.

Nach dem Umschlingungsbereich des Entwässerungsbandes kann der Unterdruck das von dem Entwässerungsband abgeschleuderte Wasser in die Presswalze saugen. Daher sollte sich der Saugbereich der besaugten Presswalze in Bahnlaufrichtung über den Umschlingungsbereich des Entwässerungsbandes hinaus erstrecken.

Das abgeschleuderte Wasser kann alternativ oder ergänzend auch von einer Wasserrinne aufgefangen werden.

Um eine ausreichende Glätte und Belastbarkeit gewährleisten zu können, sollte das Transferband eine Härte von maximal 80, vorzugsweise maximal 50 P&J aufweisen. Die Rauhigkeit Rz des Transferbandes sollte zwischen 5 und 50 Mikrometer liegen.

Um die Faserstoffbahnoberfläche nicht zu beeinträchtigen, sollte das Übergabeband als markierungsarmes, noch permeables, nicht rückfeuchtendes Band, vorzugsweise als Trockensieb ausgebildet sein.

Die besaugte Presswalze wird drehzahlgesteuert angetrieben . Dies erlaubt die Erzeugung eines Zuges.

Die Leitwalze des Übergabebandes sollte ebenfalls vorzugsweise drehzahlgesteuert angetrieben werden, um einen Gleichlauf mit der besaugten Presswalze herstellen zu können.

Auch die Glättwalze wird angetrieben. Dies sollte im Normalbetrieb momentgesteuert erfolgen.

Um das Überführen der Faserstoffbahn zu ermöglichen oder zumindest zu vereinfachen, sollte der dritte Pressspalt während des Überführens der Faserstoffbahn geöffnet werden. Dabei ist es von Vorteil, wenn die Glättwalze in Vorbereitung des Schließens des Pressspaltes vorzugsweise drehzahlgesteuert angetrieben wird.

Wegen der glatten Mantelfläche der Glättwalze und der damit verbundenen verstärkten Haftung der Faserstoffbahn sollte sich im öffnenden Zwickel nach dem dritten Pressspalt eine Blaseinrichtung befinden, welche insbesondere beim Überführen Blasluft zwischen die Glättwalze und die Faserstoffbahn richtet.

Nachfolgend soll die Erfindung an einem Ausführungsbeispiel näher erläutert werden. In der beigefügten Zeichnung zeigt die Figur einen schematischen Querschnitt durch eine Pressanordnung.

Die Faserstoffbahn 1 wird von einem Formersieb 2 eines der Pressanordnung vorgelagerten Formers zur Blattbildung der Papiermaschine an ein oberes wasseraufnehmendes Entwässerungsband 3 eines ersten Pressspaltes der Pressanordnung übergeben. Diese Übergabe wird von einer vom Entwässerungsband 3 umschlungenen, besaugten Leitwalze unterstützt.

Dieses Entwässerungsband 3 führt die Faserstoffbahn 1 gemeinsam mit einem unteren wasseraufnehmenden Entwässerungsband 4 durch den ersten Pressspalt.

Nach diesem ersten Pressspalt wird die Faserstoffbahn 1 noch über eine Transferstrecke gemeinsam von beiden Entwässerungsbändern 3,4 geführt, bevor das obere Entwässerungsband 3 von der Faserstoffbahn 1 weggeleitet wird.

Das untere Entwässerungsband 4 übergibt anschließend die Faserstoffbahn 1 an ein oberes, wasseraufnehmendes Entwässerungsband 5 eines zweiten Pressspaltes. Durch diesen zweiten Pressspalt läuft die Faserstoffbahn 1 gemeinsam mit einem unteren glatten Transferband 6.

Beide Pressspalte sind verlängert ausgeführt und werden von einer oberen Schuh-Presswalze 11,13 und einer unteren zylindrischen Gegenwalze 10,12 gebildet. Die Schuh-Presswalzen 11,13 besitzen einen flexiblen Walzenmantel, der von einem Anpresselement mit konkaver Pressfläche zur jeweiligen Gegenwalze 10,12 gedrückt wird.

Der dabei entstehende, verlängerte Pressspalt ermöglicht wegen der längeren Verweilzeit der Faserstoffbahn 1 eine schonende und dennoch intensive Entwässerung.

Nach dem zweiten Pressspalt wird das obere Entwässerungsband 5 von der Faserstoffbahn 1 weggeführt. Dies ist unproblematisch, da die Faserstoffbahn 1 wesentlich stärker am glatten Transferband 6 als am gegenüberliegenden Entwässerungsband 5 haftet.

Von diesem Transferband 6 wird die Faserstoffbahn im Anschluss an ein luftdurchlässiges Übergabeband 7 in Form eines markierungsarmen Trockensiebes übergeben. Diese Übergabe wird von einer, vom Übergabeband 7 umschlungenen und besaugten Leitwalze 14 unterstützt, indem der Unterdruck dieser Leitwalze 14 die Faserstoffbahn 1 an das Übergabeband 7 saugt.

Dieses Übergabeband 7 führt die Faserstoffbahn 1 an ein weiteres, unteres, wasseraufnehmendes Entwässerungsband 8 eines dritten Pressspaltes. Dieser dritte Pressspalt wird von einer vom Entwässerungsband 8 umschlungenen und besaugten Presswalze 16 und einer oberen Glättwalze 15 gebildet. Dabei erfolgt die Übergabe der Faserstoffbahn 1 während das Entwässerungsband 8 die besaugte Presswalze 16 umschlingt.

Nach diesem dritten Pressspalt übergibt das Entwässerungsband 8 die Faserstoffbahn 1 an ein luftdurchlässiges Band 9 in Form eines Trockensiebes einer folgenden Trockengruppe einer Trockenpartie der Maschine, was von einer vom Trockensieb umschlungenen, besaugten Leitwalze 17 unterstützt wird.

In der Trockengruppe wird die Faserstoffbahn 1 zur Trocknung über beheizte Trockenzylinder 18 geführt, wobei das Trockensieb die Faserstoffbahn 1 gegen deren Mantelfläche drückt.

Auf diese Weise wird die Faserstoffbahn 1 innerhalb der Pressanordnung ständig von einem Band gestützt, so dass die Bahnführung wesentlich stabiler und sicherer wird, was wesentlich höhere Maschinengeschwindigkeiten erlaubt.

Außerdem kommt jede Seite der Faserstoffbahn 1 mit gleich vielen (zwei) relativ rauen Entwässerungsbändern 3,4,5,8 in Kontakt, was die Rauhigkeitszweiseitigkeit vermindert.

Hinzu kommt die beidseitig Glättung der Faserstoffbahn 1 durch den Kontakt mit dem glatten Transferband 6 und der Glättwalze 15. Dies hat eine wesentliche Verminderung der Rauhigkeit der Faserstoffbahn 1 zur Folge.

Die Entwässerungsbänder 3,4,5,7,8 der Pressanordnung sind nicht nur wasseraufnehmend, sondern auch luftdurchlässig und als Pressfilz ausgebildet. Die Luftdurchlässigkeit erlaubt dabei die Unterstützung der Bahnübernahme durch besaugte Leitwalzen 14.

Das Transferband 6 sollte nicht nur eine glatte Kontaktfläche hinsichtlich der Faserstoffbahn 1, sondern auch eine Härte von ca. 50 P&J aufweisen. Dies gewährleistet eine ausreichende Belastbarkeit. Die Rauhigkeit Rz des Transferbandes 6 sollte zwischen 5 und 50 Mikrometer liegen.

Das Entwässerungsband 8 des dritten Pressspaltes sollte nicht nur wasseraufnehmend und luftdurchlässig, sondern auch möglichst glatt sein. Dies unterstützt die Glättung der Faserstoffbahn 1 im dritten Pressspalt und verstärkt die Haftung der Faserstoffbahn 1 am Entwässerungsband 8.

Hierzu sollte das Entwässerungsband 8 Fasern mit höchstens 11 dtex oder eine Beschichtung mit Polymeren oder eine erhöhte Anzahl von Schmelzklebfasern auf der Kontaktseite zur Faserstoffbahn 1 aufweisen.

Um die Führung der Faserstoffbahn 1 am Entwässerungsband 8 nach dem dritten Pressspalt zu unterstützen, befindet sich im Zwickel des auslaufenden Pressspaltes eine Blaseinrichtung 20, welche insbesondere beim Überführen Blasluft zwischen die Glättwalze 15 und die Faserstoffbahn 1 richtet.

Dies ist nötig, weil die Faserstoffbahn 1 eine relativ starke Haftung an der glatten Glättwalze 15 aufweist.

Diese Glättwalze 15 ist zur Gewährleistung einer ausreichenden Glätte mit einer Keramikbeschichtung versehen.

Die besaugte Presswalze 16 besitzt mehrere in Bahnlaufrichtung 19 hintereinander angeordnete Saugzonen 21,22,23,24.

Dabei befindet sich im und in Bahnlaufrichtung 19 darüber hinaus eine Hochvakuumzone 21 mit einem Unterdruck zwischen 30 und kPa. Dieser hohe Unterdruck unterstützt die Entwässerung und die Haftung der Faserstoffbahn 1 am Entwässerungsband 8.

Alle anderen Saugzonen 22,23,24 weisen einen Unterdruck von weniger als 30 kPa auf.

Während die in Bahnlaufrichtung 19 erste Übernahmezone 23 die Übergabe der Faserstoffbahn 1 vom Transferband 6 an das Entwässerungsband 8 unterstützt, soll die Haltzone 22 die Faserstoffbahn 1 lediglich sicher zum Pressspalt führen.

Nach der Hochvakuumzone 21 schließt sich eine Nachzone 24 an, die das nach der Wegführung des Entwässerungsbandes 8 von diesem abgeschleuderte Wasser ansaugen soll. Zur Aufnahme dieses abgeschleuderten Wassers befindet sich auch eine Wasserrrine 25 zwischen der besaugten Presswalze 16 und dem ablaufenden Entwässerungsband 8.

Um das Überführen der Faserstoffbahn 1 zu erleichtern, wird die Glättwalze 15 abgehoben und während dieser Zeit drehzahlgesteuert angetrieben. Dies erleichtert das nachfolgende Schließen des Pressspaltes mit der ebenfalls drehzahlgesteuert angetriebenen, besaugten Presswalze 16.

Im Normalbetrieb wird die Glättwalze 15 jedoch momentgesteuert angetrieben.

Um einen Gleichlauf zwischen der Leitwalze 14 des Übergabebandes 7 mit der besaugten Presswalze 16 zu ermöglichen, wird diese Leitwalze 14 drehzahlgesteuert angetrieben.

Diese Pressanordnung vermindert nicht nur die Zweiseitigkeit der Faserstoffbahn 1 sondern sie ermöglicht auch das Erreichen höherer Trockengehalte bei sehr hohen Maschinengeschwindigkeiten.

## Patentansprüche

1. Pressanordnung zur Entwässerung einer Papier-, Karton- oder einer anderen Faserstoffbahn (1) in einer Maschine zur Herstellung und/oder Veredlung derselben mit zumindest drei Pressspalten, wobei die Faserstoffbahn (1) durch den ersten Pressspalt gemeinsam mit beidseitig je einem wasseraufnehmenden Entwässerungsband (3,4) und durch den zweiten Pressspalt mit einem wasseraufnehmenden Entwässerungsband (5) und einem gegenüberliegenden, glatten Transferband (6) geführt wird, der dritte Pressspalt von einer von einem wasseraufnehmenden Entwässerungsband (8) umschlungenen Presswalze (16) und einer, mit der Faserstoffbahn (1) in Kontakt kommenden Glättwalze (15) gebildet wird und die Glättwalze (15) auf der, dem Transferband (6) gegenüberliegenden Seite der Faserstoffbahn (1) angeordnet ist, **dadurch gekennzeichnet, dass** die Presswalze (16) besangt ist, und dass die Glättwalze (15) angetrieben und die besaugte Presswalze (16) drehzahlgesteuert angetrieben wird.

2. Pressanordnung nach Anspruch 1, **dadurch gekennzeichnet, dass**
das Entwässerungsband (5) des zweiten Pressspaltes die Faserstoffbahn (1) vom bezüglich der Faserstoffbahn (1) gegenüberliegenden Entwässerungsband (4) des ersten Pressspaltes übernimmt.

3. Pressanordnung nach Anspruch 1 oder 2, **dadurch gekennzeichnet, dass**
die Faserstoffbahn (1) nach dem zweiten Pressspalt vom vorzugsweise unter der Faserstoffbahn (1) laufenden Transferband (6) an ein luftdurchlässiges Übergabeband (7) übergibt.

4. Pressanordnung nach Anspruch 3, **dadurch gekennzeichnet, dass**
das Übergabeband (7) während der Übernahme der Faserstoffbahn (1) eine besaugte Leitwalze (14) umschlingt.

5. Pressanordnung nach Anspruch 3 oder 4, **dadurch gekennzeichnet, dass**
das Entwässerungsband (8) des dritten Pressspaltes die Faserstoffbahn (1) vom Übergabeband (7) übernimmt.

6. Pressanordnung nach Anspruch 5, **dadurch gekennzeichnet, dass**
das Entwässerungsband (8) die Faserstoffbahn (1) im besaugten Umschlingungsbereich der besaugten Presswalze (16) übernimmt.

7. Pressanordnung nach einem der vorhergehenden Ansprüche, **dadurch gekennzeichnet, dass**
die Faserstoffbahn (1) vom Entwässerungsband (8) des dritten Pressspaltes an ein luftdurchlässiges Band (9) einer folgenden Maschineneinheit, vorzugsweise einer Trockengruppe übergeben wird.

8. Pressanordnung nach einem der vorhergehenden Ansprüche, **dadurch gekennzeichnet, dass**
der erste Pressspalt verlängert ausgeführt ist.

9. Pressanordnung nach Anspruch 8, **dadurch gekennzeichnet, dass**
der erste Pressspalt von einer vorzugsweise über der Faserstoffbahn (1) angeordneten Schuh-Presswalze (11) und einer zylindrischen Gegenwalze (10) gebildet wird.

10. Pressanordnung nach einem der vorhergehenden Ansprüche, **dadurch gekennzeichnet, dass**
der zweite Pressspalt verlängert ausgeführt ist.

11. Pressanordnung nach Anspruch 10, **dadurch gekennzeichnet, dass**
der zweite Pressspalt von einer vorzugsweise über der Faserstoffbahn (1) angeordneten Schuh-Presswalze (13) und einer zylindrischen Gegenwalze (12) gebildet wird.

12. Pressanordnung nach einem der vorhergehenden Ansprüche, **dadurch gekennzeichnet, dass**
die Glättwalze (15) eine Beschichtung, vorzugsweise aus Keramik aufweist.

13. Pressanordnung nach einem der vorhergehenden Ansprüche, **dadurch gekennzeichnet, dass**
der Durchmesser der Glättwalze (15) kleiner als der oder gleich dem Durchmesser der besaugten Presswalze (16) ist.

14. Pressanordnung nach einem der vorhergehenden Ansprüche, **dadurch gekennzeichnet, dass**
die besaugte Presswalze (16) mehrere, vorzugsweise in Bahnlaufrichtung hintereinander liegende Saugzonen (21,22,23,24) aufweist.

15. Pressanordnung nach Anspruch 14, **dadurch gekennzeichnet, dass**
die besaugte Presswalze (16) im Bereich des Pressspaltes eine Hochvakuumzone (21) besitzt, die sich vorzugsweise auch in Bahnlaufrichtung (19) darüber hinaus erstreckt.

16. Pressanordnung nach Anspruch 15, **dadurch gekennzeichnet, dass**
der Unterdruck in der Hochvakuumzone (21) zwischen 10 und 60 kPa liegt.

17. Pressanordnung nach Anspruch 15 oder 16, **dadurch gekennzeichnet, dass** der Unterdruck im Saugbereich der besaugten Presswalze (16) außerhalb der Hochvakuumzone (21) unter 30 kPa liegt.

18. Pressanordnung nach einem der Ansprüche 15 bis 17, **dadurch gekennzeichnet, dass**
sich der Saugbereich der besaugten Presswalze (16) in Bahnlaufrichtung (19) über den Umschlingungsbereich des Entwässerungsbandes (8) hinaus erstreckt.

19. Pressanordnung nach einem der vorhergehenden Ansprüche, **dadurch gekennzeichnet, dass**
das Transferband (6) eine Härte von maximal 80, vorzugsweise maximal 50 P&J aufweist.

20. Pressanordnung nach einem der vorhergehenden Ansprüche, **dadurch gekennzeichnet, dass**
das Transferband (6) eine Rauhigkeit Rz zwischen 5 und 50 Mikrometer besitzt.

21. Pressanordnung nach einem der Ansprüche 3 bis 20, **dadurch gekennzeichnet, dass**
das Übergabeband (7) als markierungsarmes Band, vorzugsweise als Trockensieb ausgebildet ist.

22. Pressanordnung nach einem der Ansprüche 4 bis 21, **dadurch gekennzeichnet, dass**
die Leitwalze (14) des Übergabebandes (7) vorzugsweise drehzahlgesteuert angetrieben wird.

23. Pressanordnung nach einem der vorhergehenden Ansprüche, **dadurch gekennzeichnet, dass**
die Glättwalze (15) im Normalbetrieb momentgesteuert angetrieben wird.

24. Pressanordnung nach einem der vorhergehenden Ansprüche, **dadurch gekennzeichnet, dass**
der dritte Pressspalt während des Überführens der Faserstoffbahn (1) geöffnet und die Glättwalze (15) vorzugsweise drehzahlgesteuert angetrieben wird.

25. Pressanordnung nach einem der vorhergehenden Ansprüche, **dadurch gekennzeichnet, dass**
sich im öffnenden Zwickel nach dem dritten Pressspalt eine Blaseinrichtung (20) befindet, welche insbesondere beim Überführen Blasluft zwischen die Glättwalze (15) und die Faserstoffbahn (1) richtet.

## Claims

1. Press arrangement for dewatering a paper, board or another fibrous web (1) in a machine for producing and/or finishing the same, having at least three pressure nips, the fibrous web (1) being led through the first pressure nip together with a water-absorbing dewatering belt (3, 4) on both sides and through the second pressure nip with a water-absorbing dewatering belt (5) and an opposing, smooth transfer belt (6), the third pressure nip being formed by a press roll (16) around which a water-absorbing dewatering belt (8) wraps and a smoothing roll (15) coming into contact with the fibrous web (1), and the smoothing roll (15) being arranged on the side of the fibrous web (1) opposite to the transfer belt (6), **characterized in that** the press roll (16) is evacuated, and **in that** the smoothing roll (15) is driven and the evacuated press roll (16) is driven under rotational speed control.

2. Press arrangement according to Claim 1, **characterized in that** the dewatering belt (5) of the second pressure nip picks up the fibrous web (1) from the dewatering belt (4) of the first pressure nip which is opposite with respect to the fibrous web (1).

3. Press arrangement according to Claim 1 or 2, **characterized in that** after the second pressure nip, the fibrous web (1) is transferred from the transfer belt (6), preferably running underneath the fibrous web (1), to an air-permeable transfer belt (7).

4. Press arrangement according to Claim 3, **characterized in that** the transfer belt (7) wraps around an evacuated guide roll (14) as it picks up the fibrous web (1).

5. Press arrangement according to Claim 3 or 4, **characterized in that** the dewatering belt (8) of the third pressure nip picks up the fibrous web (1) from the transfer belt (7).

6. Press arrangement according to Claim 5, **characterized in that** the dewatering belt (8) picks up the fibrous web (1) in the evacuated wrap region of the evacuated press roll (16).

7. Press arrangement according to one of the preceding claims, **characterized in that** the fibrous web (1) is transferred from the dewatering belt (8) of the third pressure nip to an air-permeable belt (9) of a following machine unit, preferably of a drying group.

8. Press arrangement according to one of the preceding claims, **characterized in that** the first pressure nip is of extended design.

9. Press arrangement according to Claim 8, **characterized in that** the first pressure nip is formed by a shoe press roll (11), preferably arranged above the fibrous web (1), and a cylindrical mating roll (10).

10. Press arrangement according to one of the preceding claims, **characterized in that** the second pressure nip is of extended design.

11. Press arrangement according to Claim 10, **characterized in that** the second pressure nip is formed by a shoe press roll (13), preferably arranged above the fibrous web (1), and a cylindrical mating roll (12).

12. Press arrangement according to one of the preceding claims, **characterized in that** the smoothing roll (15) has a coating, preferably of ceramic.

13. Press arrangement according to one of the preceding claims, **characterized in that** the diameter of the smoothing roll (15) is less than or equal to the diameter of the evacuated press roll (16).

14. Press arrangement according to one of the preceding claims, **characterized in that** the evacuated press roll (16) has a plurality of suction zones (21, 22, 23, 24), preferably located one after another in the web running direction.

15. Press arrangement according to Claim 14, **characterized in that**, in the region of the pressure nip, the evacuated press roll (16) has a high vacuum zone (21), which preferably also extends beyond the said nip in the web running direction (19).

16. Press arrangement according to Claim 15, **characterized in that** the vacuum in the high-vacuum zone (21) is between 10 and 60 kPa.

17. Press arrangement according to Claim 15 or 16, **characterized in that** the vacuum in the suction region of the evacuated press roll (16) outside the high vacuum zone (21) is less than 30 kPa.

18. Press arrangement according to one of Claims 15 to 17, **characterized in that** the suction region of the evacuated press roll (16) extends beyond the wrap region of the dewatering belt (8) in the web running direction (19).

19. Press arrangement according to one of the preceding claims, **characterized in that** the transfer belt (6) has a hardness of a maximum of 80 P&J, preferably a maximum of 50 P&J.

20. Press arrangement according to one of the preceding claims, **characterized in that** the transfer belt (6) has a roughness Rz of between 5 and 50 micrometres.

21. Press arrangement according to one of Claims 3 to 20, **characterized in that** the transfer belt (7) is formed as a low-marking belt, preferably as a dryer fabric.

22. Press arrangement according to one of Claims 4 to 21, **characterized in that** the guide roll (14) of the transfer belt (7) is preferably driven under rotational speed control.

23. Press arrangement according to one of the preceding claims, **characterized in that** during normal operation the smoothing roll (15) is driven under torque control.

24. Press arrangement according to one of the preceding claims, **characterized in that** the third pressure nip is opened during the transfer of the fibrous web (1) and the smoothing roll (15) is preferably driven under rotational speed control.

25. Press arrangement according to one of the preceding claims, **characterized in that** in the opening pocket after the third pressure nip there is a blower device (20) which, in particular during the transfer, directs blown air between the smoothing roll (15) and the fibrous web (1).

## Revendications

1. Agencement de presse pour égoutter une nappe de papier, carton ou une autre nappe fibreuse (1) dans une machine de fabrication et/ou d'amélioration de cette nappe, comprenant au moins trois fentes de presse, la nappe fibreuse (1) étant guidée à travers la première fente de presse conjointement avec, de part et d'autre, à chaque fois une bande d'égouttage (3, 4) recevant l'eau et à travers la deuxième fente de presse, conjointement avec une bande d'égouttage (5) recevant l'eau et une bande de transfert lisse opposée (6), la troisième fente de presse étant formée par un rouleau de presse (16) entouré par une bande d'égouttage (8) recevant l'eau et par un rouleau de lissage (15) venant en contact avec la nappe fibreuse (1), et le rouleau de lissage (15) étant disposé sur le côté de la nappe fibreuse (1) opposé à la bande de transfert (6), **caractérisé en ce que** le rouleau de presse (16) est aspiré, et **en ce que** le rouleau de lissage (15) est entraîné et le rouleau de presse aspiré (16) est entraîné avec une commande de la vitesse de rotation.

2. Agencement de presse selon la revendication 1, **caractérisé en ce que**
la bande d'égouttage (5) de la deuxième fente de presse reprend la nappe fibreuse (1) depuis la bande d'égouttage (4) opposée, par rapport à la nappe fibreuse (1), de la première fente de presse.

3. Agencement de presse selon la revendication 1 ou 2, **caractérisé en ce que**
la nappe fibreuse (1) est transférée après la deuxième fente de presse, de la bande de transfert (6) passant de préférence sous la nappe fibreuse (1) à une bande de transfert (7) perméable à l'air.

4. Agencement de presse selon la revendication 3, **caractérisé en ce que**
la bande de transfert (7) entoure un rouleau directeur aspiré (14) pendant la reprise de la nappe fibreuse (1).

5. Agencement de presse selon la revendication 3 ou 4, **caractérisé en ce que**
la bande d'égouttage (8) de la troisième fente de presse reprend la nappe fibreuse (1) de la bande de transfert (7).

6. Agencement de presse selon la revendication 5, **caractérisé en ce que** la bande d'égouttage (8) reprend la nappe fibreuse (1) dans la région d'enveloppement aspirée du rouleau de presse aspiré (16).

7. Agencement de presse selon l'une quelconque des revendications précédentes, **caractérisé en ce que** la nappe fibreuse (1) est transférée de la bande d'égouttage (8) de la troisième fente de presse à une bande perméable à l'air (9) d'une unité de machine suivante, de préférence d'un groupe de séchage.

8. Agencement de presse selon l'une quelconque des revendications précédentes, **caractérisé en ce que** la première fente de presse est réalisée sous forme prolongée.

9. Agencement de presse selon la revendication 8, **caractérisé en ce que**
la première fente de presse est formée par un rouleau de presse à sabot (11) disposé de préférence au-dessus de la nappe fibreuse (1) et par un rouleau conjugué cylindrique (10).

10. Agencement de presse selon l'une quelconque des revendications précédentes, **caractérisé en ce que** la deuxième fente de presse est réalisée sous forme prolongée.

11. Agencement de presse selon la revendication 10, **caractérisé en ce que**
la deuxième fente de presse est formée par un rouleau de presse à sabot (13) disposé de préférence au-dessus de la nappe fibreuse (1) et par un rouleau conjugué cylindrique (12).

12. Agencement de presse selon l'une quelconque des revendications précédentes, **caractérisé en ce que** le rouleau de lissage (15) présente un revêtement, de préférence en céramique.

13. Agencement de presse selon l'une quelconque des revendications précédentes, **caractérisé en ce que** le diamètre du rouleau de lissage (15) est inférieur ou égal au diamètre du rouleau de presse aspiré (16).

14. Agencement de presse selon l'une quelconque des revendications précédentes, **caractérisé en ce que** le rouleau de presse aspiré (16) présente plusieurs zones d'aspiration (21, 22, 23, 24) disposées les unes derrière les autres dans la direction d'avance de la nappe.

15. Agencement de presse selon la revendication 14, **caractérisé en ce que**
le rouleau de presse aspiré (16) possède, dans la région de la fente de presse, une zone de vide poussé (21) qui s'étend de préférence également dans la direction d'avance de la nappe (19), au-delà de celle-ci.

16. Agencement de presse selon la revendication 15, **caractérisé en ce que**
la dépression dans la zone de vide poussé (21) est comprise entre 10 et 60 kPa.

17. Agencement de presse selon la revendication 15 ou 16, **caractérisé en ce que**
la dépression dans la région d'aspiration du rouleau de presse aspiré (16) en dehors de la zone de vide poussé (21) est inférieure à 30 kPa.

18. Agencement de presse selon l'une quelconque des revendications 15 à 17, **caractérisé en ce que**
la région d'aspiration du rouleau de presse aspiré (16) s'étend dans la direction d'avance de la nappe (19) au-delà de la région d'enveloppement de la bande d'égouttage (8).

19. Agencement de presse selon l'une quelconque des revendications précédentes, **caractérisé en ce que** la bande de transfert (6) présente une dureté de 80 P&J au maximum, de préférence de 50 P&J au maximum.

20. Agencement de presse selon l'une quelconque des revendications précédentes, **caractérisé en ce que** la bande de transfert (6) possède une rugosité Rz comprise entre 5 et 50 microns.

21. Agencement de presse selon l'une quelconque des revendications 3 à 20, **caractérisé en ce que**
la bande de transfert (7) est réalisée sous forme de bande à faible marquage, de préférence sous forme de toile de séchage.

22. Agencement de presse selon l'une quelconque des revendications 4 à 21, **caractérisé en ce que**
le rouleau directeur (14) de la bande de transfert (7) est de préférence entraîné avec une commande de la vitesse de rotation.

23. Agencement de presse selon l'une quelconque des revendications précédentes, **caractérisé en ce que**
le rouleau de lissage (15) est entraîné avec une commande de couple en fonctionnement normal.

24. Agencement de presse selon l'une quelconque des revendications précédentes, **caractérisé en ce que**
la troisième fente de presse est ouverte pendant le transfert de la nappe fibreuse (1) et est de préférence entraînée avec une commande de la vitesse de rotation.

25. Agencement de presse selon l'une quelconque des revendications précédentes, **caractérisé en ce que**
dans le coin s'ouvrant après la troisième fente de presse, un dispositif de soufflage (20) est prévu, lequel orient notamment lors du transfert, de l'air soufflé entre le rouleau de lissage (15) et la nappe fibreuse ( 1 ) .
